# EUROPÄISCHE PATENTANMELDUNG

(11) **EP 2 290 165 A1**
(43) Veröffentlichungstag der Anmeldung: **02.03.2011**
(21) Anmeldenummer: 09168988.5
(22) Anmeldetag: 31.08.2009
(51) Int. Cl.: E04B 5/04, E04H 6/10, E04B 1/35

(54) **Grundplatte für eine Gebäudeetage und Verfahren zu deren Herstellung**

(71) Anmelder: Bremer AG, 33098 Paderborn (DE)
(72) Erfinder: Hillebrand, Heinrich, 33106, Paderborn (DE)
(74) Vertreter: Hanewinkel, Lorenz

(57) **Zusammenfassung**

Die Erfindung beschreibt eine Grundpatte für eine Gebäudeetage, die aus einer Vielzahl von parallelen Tragplatten (2) gebildet ist, die jeweils aus einer Bodenplatte (14) und einem an deren Unterseite hervorstehenden umlaufenden Rahmen aus zwei Rahmenlängsrippen (16) und zwei Auflageschenkeln (17) und innerhalb des Rahmens hervorstehenden Längsrippen (15) bestehen, wobei in den an der Unterseite der Bodenplatte hervorstehenden Längsrippen (15) und Rahmenlängsrippen (16) gleich positionierte Querbohrungen (19) vorhanden sind, durch die gespannte Seile (10) zur Bildung der Grundplatte aus einer Vielzahl von Tragplatten (2) geführt sind.

Dabei werden mindestens zwei Seile (10) durch die gleich positionierten Querbohrungen (19) mehrerer Tragplatten gespannt.

## Beschreibung

Die Erfindung betrifft eine Grundpatte für eine Gebäudeetage, die aus einer Vielzahl von Tragplatten gebildet ist, die jeweils aus einer Bodenplatte und einem an deren Unterseite hervorstehenden umlaufenden Rahmen aus zwei Rahmenlängsrippen und zwei Auflageschenkeln und innerhalb des Rahmens hervorstehenden Längsrippen bestehen.

Mehrstöckige Gebäude werden oft aus vorgefertigten Betonteilen aufgebaut, wobei eine große Grundfläche einer Etage an tragenden Stützen oder Stützwänden aufgehängt wird. Dabei besteht diese Grundplatte dann aus einer Vielzahl von parallelen quaderförmigen Tragplatten, die miteinander verbunden werden.

Typische Gebäude für eine solche Bauweise sind Parkhäuser mit mehren Etagen, die aus Betonfertigteilen zusammengebaut werden.

Ein solches Parkhaus ist in der europäischen Patentschrift EP 1 394 339 B1 beschrieben. Hier werden die einzelnen vorgefertigten Tragplatten zu einer Etagenscheibe zusammengefasst. Benachbarte Tragplatten werden dazu an mehreren Stellen miteinander verschraubt oder verschweißt. Da für eine Etagenscheibe sehr viele Schraubverbindungen bzw. Schweißverbindungen erforderlich sind, bedeutet dies einen großen Aufwand.

In der Patentschrift DE 956 685 ist eine Verbundkonstruktion von Betonplatten für Stahlbetonbrücken beschrieben, bei der die Betonplatten auf einer Stahlkonstruktion über Stahlseile vorgespannt oder gegen Verrutschen gesichert werden.

Es ist Aufgabe der Erfindung eine Grundplatte für eine Gebäudeetage zu offenbaren, die aus vorgefertigten Tragplatten auf einfache Weise hergestellt und an tragenden Stützen oder Stützwänden aufgehängt werden kann.

Die Lösung dieser Aufgabe ist mit der Grundplatte gemäß Anspruch 1 und dem Verfahren gemäß Anspruch 11 beschrieben.

Vorteilhafte Ausgestaltungen sind in den Unteransprüchen angegeben.

Die Grundpatte für eine Gebäudeetage ist aus einer Vielzahl von parallelen Tragplatten gebildet, die jeweils aus einer Bodenplatte und einem an deren Unterseite hervorstehenden umlaufenden Rahmen aus zwei Rahmenlängsrippen und zwei Auflageschenkeln und innerhalb des Rahmens hervorstehenden Längsrippen bestehen, die die Tragplatten verstärken.

Die Tragplatten sind vorzugsweise streifenförmig ausgebildet und können so groß dimensioniert werden, dass an ihren Enden jeweils ein Kfz-Stellplatz in Längsrichtung und in ihrer Mitte die Breite einer zweispurigen Fahrbahn Platz hat. Dies bedeutet Maße von 2,5 m x 16 m.

In den Längsrippen und in den Rahmenlängsrippen sind Querbohrungen so gleich positioniert, dass ein Seil hindurch gespannt werden kann. In benachbarten Tragplatten befinden sind die Querbohrungen auch so positioniert, dass ein Seil über mehrere Tragplatten gespannt werden kann. Die Querbohrungen befinden sich vorzugsweise in der Nähe der Auflageschenkel. Dadurch wird ein Aufspreizen der Tragplatten durch einseitige Spannung vermieden. Es können auch weitere Querbohrungen für weitere Seile vorgesehen sein, um Aussparungen in den Grundplatten, etwa für Treppenhäuser oder Abfahrrampen zu berücksichtigen.

Unter den Tragplatten sind vorzugsweise zwei Längsrippen vorhanden. Diese besitzen Ausformschrägen, um deren Herstellung zu vereinfachen. Die Rahmenlängsrippen sind dabei halb so breit wie die Längsrippen ausgeführt und besitzen nach Innen hin ebenfalls Ausformschrägen.

In die Querbohrungen sind Rohrhülsen aus Kunststoff eingesetzt, die ein Scheuern der Seile am Beton vermeiden.

Die Seile sind vorzugsweise aus nichtrostenden bzw. verzinkten Stahldrähten hergestellt und besitzen somit eine sehr lange Haltbarkeit:

Der äußere Randbereich der Rahmenlängsrippen ist mit Taschen versehen, in die bei der Zusammenfügung der Grundplatte Verbundmörtel eingefüllt wird.

Oberhalb der Taschen ist in den Rahmenlängsrippen ein zurückspringender Randbereich vorgesehen, so dass sich zwischen den Tragplatten eine definierte Fuge ergibt.

Die Grundplatte einer Gebäudeetage wird aus einer Vielzahl von parallelen Tragplatten gebildet, indem mindestens zwei Seile durch die gleich positionierten Querbohrungen mehrerer Tragplatten gespannt werden. Dabei können bei Versprüngen oder Aussparungen der Grundplatte auch weitere Seile durch die Tagplatten gespannt werden.

Die Seile werden mittels einer Verschraubung an Längsrippen der äußeren Tragplatten der Grundplatte gespannt. Bei Versprüngen oder Aussparungen der Grundplatte werden die Seile auch an Längsrippen der angrenzenden Tragplatten gespannt.

Beim Verspannen werden die Ausformschrägen der Längsrippen durch Keilstücke ausgeglichen, um eine gleichmäßige Spannung im Seil zu erreichen. Vor dem Spannen der Seile werden die Taschen in den Längsrippen benachbarter Tragplatten mit Verbundmörtel gefüllt, um eine Verschiebung zwischen den Tragplatten zu vermeiden. Dabei werden auch vorteilhafterweise Lagerplatten im unteren Bereich der Rahmenlängsrippen eingelegt.

Die Fugen zwischen benachbarten Tragplatten werden günstigerweise von oben mit einem Kunststoff-Dichtmittel versiegelt.

Vorteilhafte Ausgestaltungen sind beispielhaft in den Fig. 1 bis 4 dargestellt.
Fig. 1 zeigt einen Übersichtsplaneiner Gebäudeetage.
Fig. 2 zeigt eine Tragplatte schräg von unten.
Fig. 3 zeigt einen Querschnitt eines Teils einer Grundplatte.
Fig. 4 zeigt einen Querschnitt durch eine Längsrippe mit Seilverspannung.
Fig. 5 zeigt einen Querschnitt durch eine Fuge zwischen zwei Tragplatten.

Fig. 1 zeigt einen Übersichtsplan einer Gebäudeetage eines Parkhauses mit zwei Grundplatten 1, die der Gebäudeform angepasst sind. Das Parkhaus besitzt eine Ein- und Ausfahrt 3, zwei Auf- und Abfahrrampen 4 sowie ein Treppenhaus 5. Durch diese Einbauten und der äußeren Begrenzung des Parkhauses ergibt sich eine unregelmäßige Form der Gebäudeetage und der beiden Grundplatten 1.

Jeweils drei Tragplatten 2 sind zwischen zwei äußeren Stützen 7 und der tragenden Mittelwand 8 aufgehängt.

Über die gesamte Länge einer Grundplatte 1 sind die Seile 10 gespannt und pressen diese zusammen. Zwischen den Auf- und Abfahrrampen 4 sind zusätzlich verkürzte Seile 11 gespannt.

In Fig. 2 ist eine Tragplatte 2 schräg von unten gezeigt. Die Bodenplatte 14 besitzt einen nach unten hervorstehenden Rahmen aus den beiden Rahmenlängsrippen 16 und den beiden Auflageschenkeln 17. Dazwischen erstrecken sich die beiden Längsrippen 15. In den Rahmenlängsrippen 17 sind die Taschen 18 für den Verbundmörtel eingelassen.

Fig. 3 zeigt einen Querschnitt eines Teils einer Grundplatte aus mehreren Tragplatten 2. An den Bodenplatten 14 sind unten die Längsrippen 15 und die Rahmenlängsrippen 16 angeformt. Die Tragplatten 2 stoßen an den Rahmenlängsrippen 16 aneinander. Dabei bildet sich die Fuge 17 aus.

Das Seil 10 ist in Querbohrungen 19 durch die Längsrippen 15 und die Rahmenlängsrippen 16 geführt und mittels der Verschraubung 12 an einer Längsrippe 15 einer äußeren Tragplatte 2 gespannt.

In Fig. 4 ist die Verschraubung 12 im Detail gezeigt. Unter der Bodenplatte 14 besitzt die Längsrippe 15 die Querbohrung 19. in die eine Hülse 13 eingelegt ist. Das Seil 10 ist durch die Hülse 13 geführt und mittels der Mutter 21 gespannt. Die Spannkräfte werden durch das Keilstück 20 auf die Längsrippe 15 übertragen.

Fig. 5 zeigt die Verbindung zwischen zwei Tragplatten 2, die mit ihren Rahmenlängsrippen 16 aneinanderstoßen. Dabei ist hier eine Lagerplatte 25 dazwischen gelegt. Die Tragplatten 2 sind mit der Bewehrung 24 versehen, die auch in die Rahmenlängsrippen 16 hineinreicht. Dabei ist Freiraum für die Querbohrung 19 gelassen, durch die das Seil 10 gespannt ist und die beiden Tragplatten 2 aneinander presst. Dabei sorgt die Hülse 13 für den Schutz des Seils 10. In den Rahmenlängsrippen 16 sind die Taschen 18 vorhanden, die mit Verbundmörtel 22 verfüllt sind. Die Fuge 17 zwischen den Tragplatten 2 ist mit einem Dichtmittel 23 abgedichtet. Hier werden Dichtmittel aus Kunststoff verwendet.

### Bezugszeichenliste

- 1: Grundplatte
- 2: Tragplatte
- 3: Ein- und Ausfahrt
- 4: Auf- und Abfahrrampen
- 5: Treppenhaus
- 6: Kfz-Stellplatz
- 7: Fahrbahn
- 8: Stützen
- 9: Mittelwand
- 10: Seile
- 11: verkürzte Seile
- 12: Verschraubung
- 13: Hülse
- 14: Bodenplatte
- 15: Längsrippe
- 16: Rahmenlängsrippe
- 17: Auflageschenkel
- 18: Taschen
- 19: Querbohrung
- 20: Keilstück
- 21: Mutter
- 22: Verbundmörtel
- 23: Dichtmittel
- 24: Bewehrung
- 25: Lagerplatte

## Patentansprüche

1. Grundpatte für eine Gebäudeetage, die aus einer Vielzahl von parallelen Tragplatten (2) gebildet ist, die jeweils aus einer Bodenplatte (14) und einem an deren Unterseite hervorstehenden umlaufenden Rahmen aus zwei Rahmenlängsrippen (16) und zwei Auflageschenkeln (17) und innerhalb des Rahmens hervorstehenden Längsrippen (15) bestehen, **dadurch gekennzeichnet, dass**
in den an der Unterseite der Bodenplatte hervorstehenden Längsrippen (15) und Rahmenlängsrippen (16) gleich positionierte Querbohrungen (19) vorhanden sind, durch die gespannte Seile (10) zur Bildung der Grundplatte aus einer Vielzahl von Tragplatten (2) geführt sind.

2. Grundplatte nach Anspruch 1, **dadurch gekennzeichnet, dass** zumindest in der Nähe der beiden Auflageschenkel (17) Querbohrungen (19) eingebracht sind.

3. Grundplatte nach Anspruch 1, **dadurch gekennzeichnet, dass** mindestens zwei Längsrippen (15) vorhanden sind und diese Längsrippen Ausformschrägen aufweisen.

4. Grundplatte nach Anspruch 1, **dadurch gekennzeichnet, dass** in die Querbohrungen (19) Hülsen (13) aus Kunststoff eingesetzt sind.

5. Grundplatte nach Anspruch 1, **dadurch gekennzeichnet, dass** die Seile (10) aus nichtrostenden Stahldrähten hergestellt sind.

6. Grundplatte nach Anspruch 1, **dadurch gekennzeichnet, dass** die Tragplatte (2) streifenförmig und so groß ist, dass an ihren Enden jeweils ein Kfz-Stellplatz (6) in Längsrichtung und in ihrer Mitte die Breite einer zweispurige Fahrbahn (7) Platz hat.

7. Grundplatte nach Anspruch 1, **dadurch gekennzeichnet, dass** die Rahmenlängsrippen (16) halb so breit wie die Längsrippen (15) ausgeführt sind.

8. Grundplatte nach Anspruch 1, **dadurch gekennzeichnet, dass** in dem äußeren Randbereich der Längsrippen Taschen (18) zur Aufnahme von Verbundmörtel (22) vorgesehen sind.

9. Grundplatte nach Anspruch 8, **dadurch gekennzeichnet, dass** oberhalb der Taschen (18) ein zurückspringender Randbereich zur Bildung einer Fuge (17) zwischen benachbarten Tragplatten (2) vorhanden ist.

10. Grundplatte nach Anspruch 9, **dadurch gekennzeichnet, dass** unterhalb der Taschen (18) zwischen benachbarten Tragplatten Lagerplatten (25) eingelegt sind.

11. Verfahren zur Bildung einer Grundplatte nach einem der vorstehenden Ansprüche aus einer Vielzahl von parallelen Tragplatten (2), **dadurch gekennzeichnet, dass**
mindestens zwei Seile (10) durch die gleich positionierten Querbohrungen (19) mehrerer Tragplatten gespannt werden.

12. Verfahren nach Anspruch 11, **dadurch gekennzeichnet, dass** bei Versprüngen oder Aussparungen der Grundplatte weitere Seile (11) durch die Tagplatten (2) gespannt werden.

13. Verfahren nach Anspruch 11, **dadurch gekennzeichnet, dass** die Seile (10, 11) mittels einer Verschraubung (12) an Längsrippen (15) der äußeren Tragplatten (2) der Grundplatte gespannt werden.

14. Verfahren nach Anspruch 12, **dadurch gekennzeichnet, dass** die Seile (10, 11) mittels einer Verschraubung (12) an Längsrippen (15) der an die Versprünge oder Aussparungen der Grundplatte angrenzenden Tragplatten (2) gespannt werden.

15. Verfahren nach Anspruch 11, **dadurch gekennzeichnet, dass** beim Spannen der Seile (10) die Ausformschrägen der Längsrippen (15) durch Keilstücke (20) ausgeglichen werden.

16. Verfahren nach Anspruch 11, **dadurch gekennzeichnet, dass** die Taschen (18) in den Rahmenlängsrippen (16) benachbarter Tragplatten vor dem Spannen der Seile mit Verbundmörtel (22) gefüllt werden.

17. Verfahren nach Anspruch 16, **dadurch gekennzeichnet, dass** zwischen benachbarten Tragplatten (2) Lagerplatten (25) eingelegt werden.

18. Verfahren nach Anspruch 16, **dadurch gekennzeichnet, dass** die Fugen (17) zwischen benachbarten Tragplatten von oben mit einem Kunststoff-Dichtmittel (23) versiegelt werden.
